# EUROPÄISCHE PATENTSCHRIFT

(11) **EP 2 126 368 B1**
(45) Veröffentlichungstag und Bekanntmachung des Hinweises auf die Patenterteilung: **23.11.2011**
(21) Anmeldenummer: 07856342.6
(22) Anmeldetag: 04.12.2007
(51) Int. Cl.: F15B 1/10

(54) **DRUCKBEHÄLTER, INSBESONDERE HYDROSPEICHER**
PRESSURE TANK, IN PARTICULAR HYDRAULIC ACCUMULATOR
RÉCIPIENT SOUS PRESSION, NOTAMMENT ACCUMULATEUR HYDRAULIQUE

(30) Priorität: 25.01.2007 DE 102007003724
(43) Veröffentlichungstag der Anmeldung: 02.12.2009
(73) Patentinhaber: HYDAC TECHNOLOGY GMBH, 66280 Sulzbach/Saar (DE)
(72) Erfinder: BALTES, Herbert, 66679 Losheim (DE); LEHNERT, Markus, 66763 Dillingen (DE)
(74) Vertreter: Bartels, Martin Erich Arthur
(86) Internationale Anmeldenummer: PCT/EP2007/010500
(87) Internationale Veröffentlichungsnummer: WO 2008/089812

(56) Entgegenhaltungen:
- WO-A-98/55781
- WO-A-98/55782
- WO-A-02/075161
- US-A- 5 133 387
- US-A- 5 217 797

## Beschreibung

Die Erfindung bezieht sich auf einen Druckbehälter, insbesondere auf einen Hydrospeicher, mit einem im Behälter einen Raum für ein erstes, insbesondere gasförmiges, Arbeitsmedium von einem Raum für ein zweites Arbeitsmedium, insbesondere ein Fluid, trennenden, nachgiebigen und unter Verformung bewegbaren Trennelement, das eine von einem ringförmigen Rand ausgehende, gewölbte Haupt-Trennfläche definiert, wobei das Trennelement eine gewölbte Haupt-Trennfläche definiert, an deren bezogen auf die Wölbung innenliegender Seite ringwulstartige Erhöhungen vorspringend ausgebildet sind. Durch Benutzung einer derart gewölbten Membran steht im Druckbehälter eine verhältnismäßig großflächige Trennwand zur Verfügung, die bei leichter Verformbarkeit eine verhältnismäßig große Volumenänderung der angrenzenden Arbeitsräume im Druckbehälter bewirken kann.

Ein gattungsgemäßer Druckbehälter ist aus der WO 02/075161 A1 bekannt geworden. Der bekannte hydropneumatische Druckspeicher weist ein Speichergehäuse und eine darin befindliche, ein bewegliches Trennelement zwischen einem ersten Raum, insbesondere einem Gasraum, und einem zweiten Raum, insbesondere einem Flüssigraum, bildende Membran auf. Die Membran weist mehrere Ringbereiche auf, die über ringförmige, in der Art von Gelenken wirkende Schwachstellen miteinander verbunden sind, wobei die Ringbereiche an der von der Wand des Speichergehäuses abgewandten Innenseite der Membran Erhebungen aufweisen, die im Zentralbereich zwischen benachbarten Schwachstellen die größte, die Wandstärke der Membran vergrößernde Höhe und eine zu diesen Schwachstellen hin jeweils flach abfallende und zumindest einen in Teilbereichen konvexe Form besitzen. Diese Schwachstellen erstrecken sich an der Innenseite der Membran längs zur Umfangslinie konzentrischen Kreislinien. In den Ringbereichen zwischen den Schwachstellen befinden sich flache, wulstartige Erhebungen.

Aus US 5,217,797 A ist eine für einen Druckbehälter geeignete Membran bekannt geworden. Die Membran ist aus einer Folge von Schichten, einer festen Polytetrafluorethylen (PTFE)-Schicht und einer Schicht aus flexiblem Kunststoff, zusammengesetzt. Zusätzlich kann die zusammengesetzte Membran eine elastomere Schicht mit konzentrisch angeordneten Rippen aufweisen. Alternativ kann die elastomere Schicht unmittelbar mit der festen PTFE-Schicht verbunden sein, welche bei Verwendung der Membran gebogen wird.

WO 98/55781 A betrifft eine Membran aus einem steifen, wenig dehnbaren Material mit einem äußeren einspannbaren Rand und einem quer zu ihrem Rand bewegbaren Zentrum sowie mit einem Profil, das in der Oberfläche der Membran eingebracht ist und das wellen-, falten- oder rillenförmige Strukturen aufweist. Dadurch, dass die Struktur in dem zwischen dem Rand und dem Zentrum liegenden Bereich in einem Winkel sowohl zu der Umfangsrichtung als auch zu der Radialrichtung der Membran verläuft und dass die Membran einen dreidimensionalen Hohlraum begrenzt, wirken beim Betätigen der Membran die seitlich und die quer zu einander verlaufenden Stauchungskräfte jeweils gleichzeitig schräg auf das Profil ein, dass dadurch aus unterschiedlichen Richtungen zusammengedrückt wird und beide Stauchungen kompensiert, wobei die volumetrische Hohlraumanordnung insbesondere die Verwendung der Membran für Hydrospeicher geeignet erscheinen lässt.

WO 98/55782 A betrifft eine Membran mit Mehrwegkompensation der Stauchung zum besseren Funktionsablauf. Diese ist mit einem Profil versehen, das insbesondere in einem mittigen Bereich weder in Radial- noch in Umfangsrichtung ausgerichtet ist. Die Membrane kompensiert auch wie bisher die Stauchung, jedoch zusätzlich die im Winkel dazu auftretende Stauchung. Dabei verlaufen z.B. Rillen aus der Richtung vom Membranrand spiralförmig in einem Bogen in die annähernde Richtung zum Membranmittelpunkt. Beim Betätigen der Membrane wirken die seitlich und die quer zueinander verlaufenden Stauchungskräfte jeweils gleichzeitig schräg auf das Profil, dass dadurch aus unterschiedlichen Richtungen zusammengedrückt wird und beide Stauchungen kompensiert.

Ein Druckbehälter in Form eines Hydrospeichers ist in der DE 28 52 912 A1 offenbart. Das nachgiebige Trennelement, das bei dem bekannten Hydrospeicher aus einem gummiartigen Werkstoff (Synthesekautschuk, wie Acrylnitril-Butadien-Kautschuk) besteht, bildet eine durch Verformen bewegbare Membran, die im Speichergehäuse eine Gasseite von einer Flüssigkeitsseite trennt. An das Betriebsverhalten von Hydrospeichern mit derartigen durch Verformen bewegbaren Membranen sind zwei Hauptforderungen zu stellen. Zum einen muss Impermeabilität der Membran gewährleistet sein, um Gasdiffusion zu vermeiden. Zum anderen sind entsprechende mechanische Eigenschaften der Membran erforderlich, insbesondere leichte Beweglichkeit und hohe Biegewechselfestigkeit, die auch unter dem Einfluss aggressiver Medien erhalten bleiben.

Bei dem erwähnten, bekannten Hydrospeicher sind diese Forderungen dahingehend nur teilweise erfüllt. Um die Undurchlässigkeit der gummiartigen Membran zu verbessern, sind bei dem bekannten Druckspeicher ringwulstartige Erhöhungen, die aus der Haupt-Trennfläche vorspringen, in dichter Aufeinanderfolge vorgesehen. Weil die Erhöhungen die durchschnittliche Wanddichte vergrößern, ergibt sich zwar eine Verbesserung der Diffusionsdichtheit, die wesentliche Erhöhung der Wanddicke führt jedoch zu einer beträchtlichen Versteifung und demzufolge zu einer Verschlechterung der Beweglichkeit.

Im Hinblick auf diesen Stand der Technik stellt sich die Erfindung die Aufgabe, einen Druckbehälter, insbesondere Hydrospeicher, zur Verfügung zu stellen, der sich demgegenüber durch ein wesentlich verbessertes Betriebsverhalten auszeichnet.

Erfindungsgemäß ist diese Aufgabe durch einen Druckbehälter gelöst, der die Merkmale des Patentanspruches 1 in seiner Gesamtheit aufweist.

Dadurch, dass erfindungsgemäß im Druckbehälter ein Trennelement vorgesehen ist, das aus einem ein Fluor-Kunststoffmaterial aufweisenden Werkstoff hergestellt ist oder vorzugsweise zur Gänze aus Fluor-Kunststoffmaterial besteht, ist zum einen eine hervorragende Diffusionsdichtigkeit gewährleistet, während zum anderen ein Brennelement zur Verfügung steht, das die für den Einsatz als Membran in Hydrospeichern optimalen mechanischen Eigenschaften wie extreme Biegewechselfestigkeit besitzt. Es können daher sehr geringe Wanddicken benutzt werden, was zu der gewünschten leichten Beweglichkeit der Membran führt. Aufgrund des resultierenden guten Ansprechverhaltens ist der Druckbehälter daher in besonderem Maße für eine Verwendung als Pulsationsdämpfer geeignet. Als besonders geeigneter Werkstoff erweist sich Polytretafluorethylen.

Polytetrafluorethylen (PTFE) ist wegen seiner sehr hohen Schmelzviskosität nicht plastisch formbar, und der jeweils gewünschte Formkörper aus diesem Material wird aus pulverförmigem Rohstoff mit 200 bis 400 bar kalt gepreßt und bei 370° bis 380° drucklos gesintert. Sofern man Folien erhalten möchte, werden diese regelmäßig von zylindrischen Massivblöcken abgeschält. Polytetrafluorethylen kommt demgemäß regelmäßig in Form starrer Festkörper in den Handel wie Platten, Stäbe, Röhren etc.. Es ist für einen Durchschnittsfachmann auf dem Gebiet der Membrantechnik überraschend, dass er trotzdem zur Gänze oder teilweise aus Polytetrafluorethylen-Material hergestellte Trennelemente erhalten kann, die eine derart hohe Beweglichkeit aufweisen, dass sie sogar die Funktion einer flexiblen Rollmembran übernehmen können.

Da PTFE-Materialien außerdem eine besonders gute chemische Beständigkeit aufweisen, ist der erfindungsgemäße Druckbehälter auch für einen Einsatz bei Vorhandensein chemisch aggressiver Medien geeignet.

Erfindungsgemäß sind die ringwulstartigen Erhöhungen durch Falten gebildet, die an der außenliegenden Seite offen sind und hier ringnutartige Vertiefungen in der Haupt-Trennfläche bilden. Entsprechend der Höhe der Falten steht bei einer derart ausgebildeten Membran, ähnlich wie dies bei einem Faltenbalg der Fall ist, eine besonders große Länge der Materialbahn zur Verfügung, die bewegt werden kann, um die Membran einzurollen oder auszuziehen.

Bei bevorzugten Ausführungsbeispielen sind aufeinanderfolgende Erhöhungen jeweils durch flache, entlang der Haupt-Trennfläche verlaufende Wandabschnitte voneinander getrennt. Daher befindet sich zwischen benachbarten Erhöhungen jeweils ein Freiraum, der für Relativbewegungen benachbarter Erhöhungen zur Verfügung steht, so dass, ohne dass aneinander angrenzende Ringwülste sich gegenseitig abstützen und die Struktur versteifen würden, sich dass Trennelement in der Art einer Rollmembran verformen kann.

Vorzugsweise besitzen die Scheitel der ringwulstartigen Erhöhungen eine kreisrunde Wölbung, so dass Kerbwirkungen vermieden sind.

Vorzugsweise ist die Anordnung hierbei so getroffen, dass die vom offenen Ende bis zum Scheitel der Falten entlang von deren Hochachse gemessene Höhe von zumindest einer Falte gegenüber der Höhe anderer Falten unterschiedlich ist.

Wie sich gezeigt hat, ergeben sich besonders gute mechanische Eigenschaften, wenn die dem ringförmigen Rand nächstgelegene erste Falte eine geringere Höhe als die sich anschließenden weiteren Falten aufweist.

In dieser Hinsicht ist es auch vorteilhaft, wenn der vom ringförmigen Rand bis zur nächstgelegenen ersten Falte verlaufende Wandabschnitt eine Wandstärke besitzt, die am ringförmigen Rand den Größtwert besitzt und bis zur ersten Falte hin auf den Wert der Wanddicke der Wandabschnitte zwischen den Falten abfällt. Die so gebildete Randverdickung begünstigt, ohne die Nachgiebigkeit der übrigen Membran zu beeinträchtigen, die Einspannung der Membran am zugeordneten Gehäuseelement des Druckbehälters und die Ausbildung einer Dichtverbindung an der Einspannstelle.

Nachstehend ist die Erfindung anhand der Zeichnung im Einzelnen erläutert. Es zeigen:
- Fig. 1 einen abgebrochen und leicht schematisch vereinfacht gezeichneten Längsschnitt eines Ausführungsbeispieles des erfindungsgemäßen Druckbehälters in Form eines Hydrospeichers, wobei lediglich der Bereich des Gehäuseunterteiles und ein angrenzender Teil des Gehäuseoberteiles zu sehen sind;
- Fig. 2 einen gegenüber Fig. 1 vergrößert und halbseitig gezeichneten Längsschnitt nur des als Rollmembran ausgebildeten Trennelementes des Ausführungsbeispieles von Fig. 1 und
- Fig. 3 eine gegenüber Fig. 2 weiter vergrößerte Teilansicht des in Fig. 2 mit III gekennzeichneten Bereiches.

Von einem Ausführungsbeispiel des erfindungsgemäßen Druckbehälters in Form eines Hydrospeichers sind in Fig. 1 lediglich ein Gehäuseunterteil 3 mit einem zur Gehäuselärigsachse 7 konzentrischen, bodenseitigen Fluidanschluss 9 sowie ein an das Gehäuseunterteil 3 angrenzendes Teilstück des Gehäuseoberteiles 5 dargestellt. An der Verbindungsstelle zwischen Gehäuseunterteil 3 und Gehäuseoberteil 5 ist der offene, ringförmige Rand 13 eines Trennelementes in Form einer als Ganzes mit 1 bezeichneten Rollmembran festgespannt. Dabei stützt sich eine Randverdickung 21 der Rollmembran 1 einerseits an einer Ringfläche 22 des Gehäuseunterteiles 3 ab und liegt andererseits an einem O-Ring 15 an, der wiederum in einer Ringnut 20 an einem axial vorstehenden Ringkörper 14 des Gehäuseoberteiles 5 sitzt.

Fig. 1 und 2 zeigen die Rollmembran 1 in einem voll ausgerollten oder ausgezogenen Zustand, bei dem der in Fig. 1 oberhalb der Membran 1 gelegene Raum 11, die Gasseite des Hydrospeichers, das größte Volumen besitzt und am Fluidanschluss 9 kein Fluiddruck herrscht, so dass sich die Membran 1 an die Innenwand des Gehäuseunterteiles 3 anlegt, wobei ein zentraler Verstärkungswulst 29 der Membran 1 den Rand des Fluidanschlusses 9 übergreift und so eine mechanische Sicherung gegen ein Eindrücken der Membran 1 in den Fluidanschluss 9 bei fehlendem Fluiddruck bildet.

Fig. 2 und 3 verdeutlichen nähere Einzelheiten der aus einem PTFE-Material hergestellten Rollmembran 1. Wegen der sehr guten Diffusionsdichtigkeit des PTFE-Materials und der besonders guten Festigkeitseigenschaften ist für die Rollmembran 1 lediglich eine geringe Wanddicke der Membran in ihrem vom ringförmigen Rand 13 ausgehenden Verlauf erforderlich, der die gewölbte Haupt-Trennfläche definiert. Aus dieser Haupt-Trennfläche springen aufeinanderfolgende ringwulstartige Erhöhungen nach innen vor, die beim gezeigten Beispiel nicht durch Wülste in Form von Vollkörper gebildet sind, sondern durch Falten gebildet sind, von denen eine erste, dem Rand 13 nächstgelegen Falte mit 17 bezeichnet ist und die sich daran anschließenden Falten jeweils mit 19 bezeichnet sind. Wie aus Fig. 1 zu ersehen ist, verändert sich, ausgehend von der Wandverdickung 21 am ringförmigen Rand 13, die Wanddicke in der Weise, dass die Wanddicke bis zur ersten Falte 17 hin abnimmt, und zwar auf den Dickenwert von flachen Wandabschnitten 23, die sich jeweils zwischen den Falten 17 und 19 befinden. Bei einem praktischen Ausführungsbeispiel fällt dabei die Wanddicke von der Verdickung 21 bis zur ersten Falte 17 hin von einem Wert von 1,2 mm auf den Wert von 0,5 mm ab, der an den aufeinanderfolgenden Wandabschnitten 23 zwischen den Falten 17 und 19 jeweils gegeben ist. Wie Fig. 2 ebenfalls zeigt, bildet die Randverdickung 21 an der Innenseite eine Art Schalenform, die eine Teilumfassung des in Fig. 2 nicht gezeigten O-Ringes 15 bildet.

Wie aus Fig. 2 ebenfalls erkennbar ist, ist die entlang der Hochachse 25 gemessene Faltenhöhe bei der ersten Falte 17 geringer als bei den darauffolgenden Falten 19, die jeweils die gleiche Höhe besitzen, wobei sämtliche Falten 17 und 19 an ihrem Scheitel kreisrund gewölbt sind. Die Falten 17 und 19 sind an der bezogen auf die Wölbung außenliegenden Seite offen, so dass ringnutartige Vertiefungen 27 (siehe insbesondere Fig. 3) gebildet werden, die jeweils Unterbrechungen im Wölbungsverlauf der Haupt-Trennfläche zwischen den Wandabschnitten 23 bilden. Wie besonders aus Fig. 3 zu erkennen ist, ist die lichte Weite der ringnutartigen Vertiefungen 27 am offenen Ende der Falten 17, 19 jeweils wesentlich geringer als die entlang der Hochachse 25 gemessene Faltenhöhe, und zwar ist beim dargestellten Beispiel die Höhe der Falten 19 etwa um den Faktor 4 größer.

Wie ebenfalls aus Fig. 3 deutlich ersichtlich ist, verlaufen die Innenseiten der Vertiefungen 27 der Falten 17, 19 zum offenen Ende hin leicht divergierend, so dass das offene Ende der Vertiefungen 27 eine größere Weite besitzt als der Grund der Vertiefungen 27 am Scheitelbereich der Falten. Wie Fig. 2 zeigt, verlaufen die Hochachsen 25 der Falten 19 jeweils in etwa senkrechter Richtung zur Tangentialebene an die benachbarten Wandabschnitte 23, während die Hochachse 25 der ersten Falte 17 zu dieser Tangentialebene leicht geneigt verläuft, wobei die Hochachse 25 der ersten Falte 17 mit der Ebene des ringförmigen Randes 13 einen Winkel von etwa 10° einschließt. Bei den darauffolgenden Falten 19 sind die Hochachsen 25 von Falte zu Falte zunehmend steiler zur Ebene des Randes 13 geneigt.

Beim vorliegenden Beispiel sind die an der Innenseite der Membran 1 vorstehenden ringwulstartigen Erhöhungen durch Falten 17 und 19 gebildet, wodurch sich eine besonders leichte Beweglichkeit für das Einrollen der Membran ergibt. Jedoch könnten auch als Vollkörper ausgebildete, ringwulstartige Erhöhungen vorgesehen sein. Es können ungefüllte PTFE-Werkstoffe benutzt werden oder solche mit Füllstoff und/oder Füllstoffkombinationen, wie sie in an sich bekannter Weise bei PTFE-Materialien vorgesehen sein können, beispielsweise wenn extreme Temperaturbeständigkeit oder andere besondere Eigenschaften erwünscht sind. Glasfasermaterialien, Kohlenstoff oder metallische Füllstoffe können unter anderem in Betracht kommen.

Aus PTFE-Materialien stehen Halbzeuge in vielerlei Formen zur Verfügung, beispielsweise aus Blöcken geschälte Folien, Vollstäbe, Ronden und dergleichen. Aufgrund der mechanischen Eigenschaften lassen sich Fertigerzeugnisse, wie die beim erfindungsgemäßen Druckbehälter benutzte Rollmembran, durch spanende Bearbeitung aus Formkörpern herstellen, die ihrerseits aus pulverförmigem Rohstoff gepreßt und gesintert werden. Insbesondere bei dünnwandigen Erzeugnissen kommt jedoch auch eine Formgebung durch Blasformen einer PTFE-Dispersion vor dem Sintern in Betracht. Sofern die in Fig. 1 gezeigte Membrankugelform aus einem Polytetrafluorethylen-vollkörper erhalten ist, ist dieser dann durch spanende Bearbeitung des Rohkörpers in die gezeigte Trennmembranform zu bringen. Um den beim Zerspanungsprozeß entstehenden Polytetrafluorethylen-Abfall gering zu halten, ist vorzugsweise ein Vorformkörper als Rohling in einer Halbschalenform als Pressform herzustellen.

Das genannte Polytetrafluorethylen-Material als Fluor-Kunststoffmaterial kann sowohl reines PTFE als auch modifiziertes PTFE umfassen und sowohl ungefülltes PTFE als auch PTFE-Compounds mit einschließen. Für ein modifiziertes PTFE-Material kommen Füllstoffe, wie Bronze, Kohlestaub, MoS₂ sowie Glasfaser- und Kohlefasermaterialien in Frage. Neben PTFE lassen sich als weitere Fluor-Kunststoffmaterialien Ethylentetrafluorethylen (ETFE), Ethylenchlortrifluorethylen-Copolymer (ECTFE), Polychlortrifluorethylen-Copolymer (PCTFE), Perfluoralkoxy-Copolymer (PFA), Polyvinylidenfluorid (PVDF) und Tetrafluorethylen-Perfluorpropylen (FEP) einsetzen.

## Patentansprüche

1. Druckbehälter, insbesondere Hydrospeicher (3, 5), mit einem im Behälter einen Raum (11) für ein erstes, insbesondere gasförmiges, Arbeitsmedium von einem Raum für ein zweites Arbeitsmedium, insbesondere ein Fluid, trennenden, nachgiebigen und unter Verformung bewegbaren Trennelement (1), das eine von einem ringförmigen Rand (13) ausgehende, gewölbte Haupt-Trennfläche definiert, an deren bezogen auf die Wölbung innenliegender Seite ringwulstartige Erhöhungen (17, 19) vorspringend ausgebildet sind, **dadurch gekennzeichnet, dass** das Trennelement (1) aus einem ein Fluor-Kunststoffmaterial aufweisenden Werkstoff, vorzugsweise einem zur Gänze aus Fluor-Kunststoffmaterial bestehenden Werkstoff, besteht, und dass die ringwulstartigen Erhöhungen durch Falten (17, 19) gebildet sind, die an der außenliegenden Seite offen sind und hier ringnutartige Vertiefungen (27) in der Haupt-Trennfläche bilden.

2. Druckbehälter nach Anspruch 1, **dadurch gekennzeichnet, dass** aufeinanderfolgende Erhöhungen (17, 19) jeweils durch flache, entlang der Haupt-Trennfläche verlaufende Wandabschnitte (23) voneinander getrennt sind.

3. Druckbehälter nach Anspruch 1 oder 2, **dadurch gekennzeichnet, dass** die Scheitel der Falten (17, 19) eine kreisrunde Wölbung besitzen.

4. Druckbehälter nach einem der Ansprüche 1 bis 3, **dadurch gekennzeichnet, dass** die vom offenen Ende bis zum Scheitel der Falten (17, 19) entlang von deren Hochachse (25) gemessene Höhe von zumindest einer Falte (17) gegenüber der Höhe anderer Falten (19) unterschiedlich ist.

5. Druckbehälter nach Anspruch 4, **dadurch gekennzeichnet, dass** die dem ringförmigen Rand (13) nächstgelegene erste Falte (17) eine geringere Höhe als die sich anschließenden weiteren Falten (19) aufweist.

6. Druckbehälter nach Anspruch 4 oder 5, **dadurch gekennzeichnet, dass** die Höhe der Falten (17, 19) zumindest um den Faktor zwei größer ist als die am offenen Ende der Falten (17, 19) gemessene Weite der gebildeten ringnutartigen Vertiefungen (27).

7. Druckbehälter nach einem der Ansprüche 4 bis 6, **dadurch gekennzeichnet, dass** die Hochachsen (25) aufeinanderfolgender Falten (17, 19) um kleine Winkel zueinander geneigt verlaufen.

8. Druckbehälter nach einem der Ansprüche 1 bis 7, **dadurch gekennzeichnet, dass** die zwischen aufeinanderfolgenden Falten (17, 19) verlaufenden flachen Wandabschnitte (23) jeweils die gleiche Wanddicke aufweisen.

9. Druckbehälter nach Anspruch 7, **dadurch gekennzeichnet, dass** der vom ringförmigen Rand (13) bis zur nächstgelegenen ersten Falte (17) verlaufende Wandabschnitt eine Wandstärke besitzt, die am ringförmigen Rand (13) den Größtwert besitzt und bis zur ersten Falte (17) hin auf den Wert der Wanddicke der Wandabschnitte (23) zwischen den Falten (17, 19) abfällt.

## Claims

1. A pressure tank, in particular to a hydraulic accumulator (3, 5) comprising a resilient separating element (1) which can be moved with deformation and which separates a space (11) in the tank for a first, in particular gaseous working medium from a space for a second working medium, in particular a fluid, and which defines a domed main separating surface which extends from an annular edge (13) on the inner side of which in relation to the dome projecting annular bead-like elevations (17, 19) are formed, **characterised in that** the separating element (1) is made of a substance which has a fluoroplastic material, preferably consists entirely of fluoroplastic material, and that the annular bead-like elevations are formed by folds (17, 19) which are open on the outer side and form annular groove-like depressions (27) here in the main separating surface (27).

2. The pressure tank according to Claim 1, **characterised in that** succeeding elevations (17, 19) are separated from one another respectively by flat wall sections (23) which extend along the main separating surface.

3. The pressure tank according to Claim 1 or 2, **characterised in that** the peaks of the folds (17, 19) have a round dome.

4. The pressure tank according to any of Claims 1 to 3, **characterised in that** the height of at least one fold (17) measured from the open end to the peak of the folds (17, 19) along its vertical axis (25) is different relative to the height of other folds (19).

5. The pressure tank according to Claim 4, **characterised in that** the first fold (17) nearest the annular edge (13) has a smaller height than the adjoining other folds (19).

6. The pressure tank according to Claim 4 or 5, **characterised in that** the height of the folds (17, 19) is larger at least by a factor of two than the width of the annular groove-like depressions (27) formed, which width is measured on the open end of the folds (17, 19).

7. The pressure tank according to any of Claims 4 to 6, **characterised in that** the vertical axes (25) of succeeding folds (17, 19) run tilted by a small angle to one another.

8. The pressure tank according to any of Claims 1 to 7, **characterised in that** the flat wall sections (23) which extend between successive folds (17, 19) respectively have the same wall thickness.

9. The pressure tank according to Claim 7, **characterised in that** the wall section which runs from the annular edge (13) to the nearest first fold (17) has a wall thickness which on the annular edge (13) has the largest value and decreases toward the first fold (17) to the value of the wall thickness of the wall sections (23) between the folds (17, 19).

## Revendications

1. Récipient sous pression, notamment accumulateur (3) hydraulique, comprenant un élément (1) de séparation qui sépare un espace (11) dans le récipient pour un premier fluide de travail, notamment gazeux, d'un espace pour un deuxième fluide de travail, notamment un fluide qui est mobile sous déformation, et qui définit une surface de séparation principale cintrée partant d'un bord (13) annulaire et sur la face intérieure rapportée au cintrage duquel sont formées en saillie des surélévations (17, 19) de type en bourrelet annulaire, **caractérisé en ce que** l'élément (1) de séparation est en un matériau ayant une matière plastique fluorée, en étant de préférence en un matériau constitué en entier d'une matière plastique fluorée, et **en ce que** les surélévations de type en bourrelet annulaire sont formées par des plis (17, 19) qui sont ouverts sur la face extérieure et y forment des cavités (27) de type en rainure annulaire dans la surface de séparation principale.

2. Récipient sous pression suivant la revendication 1, **caractérisé en ce que** des surélévations (17, 19) successives sont séparées les unes des autres respectivement par des segments (23) de paroi plats, s'étendant le long de la surface principale.

3. Récipient sous pression suivant la revendication 1 ou 2, **caractérisé en ce que** les sommets des plis (17, 19) ont une courbure circulaire.

4. Récipient sous pression suivant l'une des revendications 1 à 3, **caractérisé en ce que** la hauteur, mesurée de l'extrémité ouverte jusqu'au sommet des plis (17, 19) le long de leur axe (25) vertical, d'au moins un pli (17) est différente de la hauteur d'autres plis (19).

5. Récipient sous pression suivant la revendication 4, **caractérisé en ce que** le premier pli (17) le plus proche du bord (13) annulaire a une hauteur plus petite que les autres plis (19) venant ensuite.

6. Récipient sous pression suivant la revendication 4 ou 5, **caractérisé en ce que** la hauteur des plis (17, 19) est au moins deux fois plus grande que la largeur, mesurée à l'extrémité ouverte des plis (17, 19), des cavités (27) de type à rainure annulaire qui sont formées.

7. Récipient sous pression suivant l'une des revendications 4 à 6, **caractérisé en ce que** les axes (25) verticaux de plis (17, 19) successifs sont inclinés suivant un angle petit les uns par rapport aux autres.

8. Récipient sous pression suivant l'une des revendications 1 à 7, **caractérisé en ce que** les segments (23) de paroi plats, s'étendant entre des plis (17, 19) successifs, ont respectivement la même épaisseur de paroi.

9. Récipient sous pression suivant la revendication 7, **caractérisé en ce que** le segment de paroi, s'étendant du bord (13) annulaire au premier pli (17) suivant immédiatement, a une épaisseur de paroi, qui a la valeur la plus grande au bord (13) annulaire et qui diminue entre les plis (17, 19) jusqu'au premier pli (17) jusqu'à la valeur de l'épaisseur de paroi des segments (23) de paroi.
